# EUROPÄISCHE PATENTSCHRIFT

(11) **EP 1 889 958 B1**
(45) Veröffentlichungstag und Bekanntmachung des Hinweises auf die Patenterteilung: **11.01.2012**
(21) Anmeldenummer: 07015135.2
(22) Anmeldetag: 02.08.2007
(51) Int. Cl.: D06B 23/26

(54) **Verfahren und Vorrichtung zur Ausrüstung einer Warenbahn**
Method and device for finishing a web material
Procédé et dispositif destinés à l'apprêt d'un matériau en bande

(30) Priorität: 15.08.2006 DE 102006038339
(43) Veröffentlichungstag der Anmeldung: 20.02.2008
(73) Patentinhaber: Andritz Küsters GmbH, 47805 Krefeld (DE)
(72) Erfinder: Lohr, Kerstin, 50733 Köln (DE); Funger, Bernhard, 47839 Krefeld (DE); Piechowiak, Andreas, 47839 Krefeld (DE)
(74) Vertreter: Kluin, Jörg-Eden

(56) Entgegenhaltungen:
- EP-A- 0 170 941
- EP-A- 0 438 103
- DE-A1- 19 743 641
- GB-A- 2 114 471
- US-A- 3 862 553
- US-A- 4 845 964

## Beschreibung

Die Erfindung betrifft ein Verfahren und eine Vorrichtung zur Ausrüstung, insbesondere der chemischen Ausrüstung, einer Warenbahn.

Unter "Warenbahn" sollen im vorliegenden Fall Flächengebilde verstanden werden, die Fasern oder Fäden umfassen, wie beispielsweise Papier, Textil oder Vlies umfassende Flächengebilde.

Chemische Ausrüstungsverfahren sind beispielsweise: Färben, Drucken, flammhemmende, bleichende, waschmaschinenfeste Ausrüstung, Nanoausrüstung, Fleckenschutzausrüstung, UV-Blocker-Ausrüstung, Antistatik-Ausrüstung, antibakterielle Ausrüstung, Bügelfrei-Ausrüstung, Ausbrenner-Ausrüstung, Repellent-Ausrüstung oder Insektizid-Ausrüstung. Die Ausrüstung einer Warenbahn umfasst u.a. den Auftrag der im Allgemeinen flüssigen Chemikalie, der sogenannten Flotte, auf die Warenbahn. Die Menge dieser Chemikalie, die am Ende des Ausrüstungsprozesses tatsächlich auf der Warenbahn, insbesondere auf den Fasern oder Fäden nach dem Trocknen vorhanden sein muss, um die gewünschte Funktonalität des Produkts zu gewährleisten, wird als Fadenauflage bezeichnet.

Es ist bekannt, zum Flottenauftrag Auftragswerke einzusetzen, bei denen mittels einer Antragswalze Flotte aus einem Flottenreservoir auf die Warenbahn aufgetragen wird. Hierzu kann die Antragswalze in einem die Flotte enthaltenden Flottenbecken rotieren, wobei die Walzenoberfläche durch die Flotte benetzt wird. Die Flotte wird auf die Warenbahn, die an der Walzenoberfläche außerhalb des Flottenbeckens entlang befördert wird, durch Kontaktberührung übertragen.

Die Menge an Flotte, die pro Volumeneinheit auf die Warenbahn aufgetragen wird, wird auch kurz mit "Flottenauftrag" bezeichnet.

Der Flottenauftrag hängt von einer Vielzahl von Parametern ab, beispielsweise von der Viskosität der Flotte, von dem Umschlingungswinkel, über den die Warenbahn an der Antragswalze anliegt, von der Vorlaufgeschwindigkeit der Warenbahn und von der Rotationsgeschwindigkeit der Antragswalze.

Um eine über die Länge der Warenbahn konstante Funktionalität der Warenbahn zu erhalten, muss die Fadenauflage möglichst konstant gehalten werden. Hierzu ist es nicht ausreichend, den Flottenauftrag konstant zu halten, da die Fadenauflage auch bei konstant gehaltenem Flottenauftrag variieren kann, beispielsweise bei Änderung der Konzentration der Ausrüstungschemikalie in der Flotte, Änderung des Ausrüstungsverhaltens der Ausrüstungschemikalie und/oder der Warenbahn bei Prozesstemperaturschwankungen etc.

Zur Konstanthaltung der Eigenschaften der Warenbahn werden daher sämtliche Parameter in Abhängigkeit der auszurüstenden Warenqualität aufeinander, meist empirisch, abgestimmt und während des Prozesses möglichst konstant gehalten. Eine Überwachung der Eigenschaften der Warenbahn ist nur durch Stichproben und zumeist nur in zeitaufwendigen Analyseverfahren im Labor möglich. Da die Ergebnisse der Analysen nur zeitversetzt vorliegen, kommt es zu in jeder Hinsicht nachteiligen Unterbrechungen des Verfahrens sowie zur Produktion von Ausschuss in nicht unerheblichem Ausmaß. Eine lückenlose Qualitätssicherung ist mit den bekannten Verfahren gar nicht zu erreichen.

Aus der US 3,862,553 ist ein Verfahren zur Ausrüstung cellulosehaltigen Materials, und anschließendem Trocknen bekannt. Bei diesem Verfahren wird die Fadenauflage an der feuchten Warenbahn gemessen und in Abhängigkeit des Messergebnisses die Rotationsgeschwindigkeit der Antragswalze geregelt. Ferner wird nach Durchlaufen des Trockners die Restfeuchte gemessen und die Vorlaufgeschwindigkeit der Warenbahn zur Erzielung eines gewünschten Restfeuchtewerts variiert, wobei die Rotationsgeschwindigkeit der Antragswalze in Abhängigkeit der in der feuchten Warenbahn gemessenen Fadenauflagen geregelt wird.

Aus der DE 197 43641 A1 ist eine Anlage zum Beschichten von Trägerbahnen mit einem Beschichtungsmittel bekannt. Bei einer vorteilhaften Ausgestaltung ist eine Steuereinrichtung zur Drehzahlsteuerung der Auftragswalze nach Maßgabe der Anpresskraft und/oder des Drehwiderstandes einer Glättwalze vorgesehen.

Ein Verfahren zur Teppichrückenbeschichtung ist aus der EP 0 170 941 A1 bekannt. Durch Messen der Flottenaufnahme nach einem Primer-Auftrag und abermaligem Messen nach einem Latex-Auftrag und Vergleich der Messwerte in einem Rechner, sowie der Geschwindigkeitssteuerung bei Abweichungen vom Sollwert, soll nach dem erfindungsgemäßen Verfahren eine gleichmäßige Qualität der Beschichtung erzielt werden.

Der Erfindung liegt daher die Aufgabe zugrunde, ein die obigen Nachteile vermeidendes und damit verbessertes Verfahren zur Ausrüstung einer Warenbahn sowie eine zugehörige Vorrichtung bereitzustellen.

Diese Aufgabe wird durch das in Anspruch 1 wiedergegebene Verfahren sowie die Vorrichtung zur Anwendung des Verfahrens nach Anspruch 6 gelöst. Vorteilhafte Ausgestaltungen sind Gegenstand der Unteransprüche.

Bei dem erfindungsgemäßen Verfahren zur Ausrüstung einer Warenbahn wird die Warenbahn an einer rotierenden, mit einer Flotte benetzten Auftragswalze vorbeitransportiert, um die Flotte auf die Warenbahn aufzutragen und um so eine Ausrüstung der textilen Warenbahn zu erreichen. Ausrüstungsverfahren im Sinne der Erfindung sind beispielsweise: Färben, Drucken, flammhemmende, bleichende, waschmaschinenfeste Ausrüstung, Nanoausrüstung, Fleckenschutzausrüstung, UV-Blocker-Ausrüstung, Antistatik-Ausrüstung, antibakterielle Ausrüstung, Bügelfrei-Ausrüstung, Ausbrenner-Ausrüstung, Repellent-Ausrüstung oder Insektizid-Ausrüstung. Bei der Warenbahn kann es sich um ein beliebiges, Fasern oder Fäden aufweisendes Flächengebilde handeln, beispielsweise um Papier, Textil oder Vlies.

Erfindungsgemäß wird an der weitertransportierten Warenbahn nach dem Trocknen die Fadenauflage fortlaufend gemessen und nachfolgend beispielsweise durch eine Auswerteinheit, ausgewertet. In Abhängigkeit des Messergebnisses, beispielsweise durch Vergleich mit einem empirisch bestimmten Sollwert, wird gegebenenfalls und beispielsweise mittels einer Steuereinheit die Rotationsgeschwindigkeit der Walze geregelt.

Bisher wurde die Ansicht vertreten, dass eine Konstanthaltung der Fadenauflage nur dann zu gewährleisten ist, wenn sämtliche die Fadenauflage beeinflussenden Parameter strengstens überwacht und auf konstantem Niveau gehalten werden. Es bestand ferner bisher die Ansicht, dass insbesondere beim Minimalauftrag Abweichungen in einem der Parameter nicht und schon gar nicht fortlaufend während des Ausrüstvorgangs durch Variation eines anderen Parameters zu kompensieren ist.

Ein dieser Ansicht zuwiderlaufender Grundgedanke der Erfindung besteht daher darin, eine Variation der Rotationsgeschwindigkeit der auftragenden Walze zur Kompensation von Abweichungen anderer Parameter, wie Flottenkonzentration, - Viskosität, Warenbahngeschwindigkeit und Umschlingungswinkel, die zu Änderungen der Fadenauflage führen, zu verwenden. In mehreren Versuchen hat sich überraschend gezeigt, dass eine Regulierung der Rotationsgeschwindigkeit der auftragenden Walze nicht nur aufgrund des großen Regulierbereichs Abweichungen der Fadenauflage von einem Sollwert und insbesondere beim Minimalauftrag zu kompensieren vermag. Eine Anpassung und genaue Überwachung der anderen Parameter, die zumeist mit Unterbrechungen des Auftragsverfahrens verbunden sind, können so vorteilhaft entfallen.

Eine weitere, wesentliche Idee der Erfindung ist es, die Messung und eine damit gegebenenfalls verbundene Anpassung des betroffenen Parameters fortlaufend durchzuführen. Dadurch können Ausschussmengen, die Mengen an Waren 2. Wahl und allgemein die Produktionskosten gesenkt werden, da die Abweichung bei kontinuierlicher Durchführung des Verfahrens in einem kleinen, zeitlichen Toleranzfenster gehalten werden kann.

Es hat sich ferner überraschend gezeigt, dass eine Anpassung mittels der Rotationsgeschwindigkeit der Antragswalze sich auch besonders eignet, da die Rotationsgeschwindigkeit besonders einfach und vor Allem mit hoher Regelgeschwindigkeit und - genauigkeit einzustellen ist, ohne den Herstellungsprozess unterbrechen zu müssen.

In einer vorteilhaften Ausführungsform der Erfindung werden elektrische Eigenschaften der Warenbahn gemessen und ausgewertet, um eine zuverlässige Bestimmung der Fadenauflage zu erreichen.

In einer weiteren vorteilhaften Ausführungsform umfasst der Sensor einen Plattenkondensator. Die Warenbahn durchläuft das Feld des Plattenkondensators beim Transport. Die Fadenauflage kann mittels eines Verfahrens gemessen werden, wie es für sich genommen bereits aus der DE 41 00 869 A1 bekannt ist.

Ein derartiges Verfahren zeichnet sich durch die vergleichsweise schnelle Ermittlung der Änderung der Fadenauflage aus. Durch dieses Verfahren kann die Messung und Auswertung der Fadenauflage bzw. deren Änderung in besonders kleinen Zeitintervallen, nahezu kontinuierlich und besonders zeitnah durchgeführt werden. Ausschuss kann besonders verringert oder gar verhindert werden.

Bevorzugt wird bei einer Verringerung der Fadenauflage gegenüber einem Sollwert die Rotationsgeschwindigkeit der auftragenden Walze erhöht und bei einer Vergrößerung der Dicke der Fadenauflage gegenüber einem Sollwert die Rotationsgeschwindigkeit verringert. Der Sollwert kann beispielsweise empirisch für eine vorgegebene Textilqualität bestimmt sein.

Die Erfindung betrifft ferner eine Vorrichtung zur Durchführung der Verfahren gemäß einer der vorher beschriebenen Ausführungsformen. Diese umfasst eine Walzenanordnung, bei der eine Warenbahn an einer rotierenden, mit einer Flotte benetzten Antragswalze vorbeitransportiert wird, um die Flotte auf die Warenbahn aufzutragen. Die Vorrichtung zeichnet sich dadurch aus, dass in Transportrichtung der Warenbahn dem Auftrag nachfolgend ein Sensor angeordnet ist, um die Fadenauflage oder deren Änderung nach Trocknung der Warenbahn zu messen. Ferner ist eine Auswerte- und Steuereinheit vorgesehen, um in Abhängigkeit des Messergebnisses, beispielsweise durch Vergleich mit einem Sollwert, die Rotationsgeschwindigkeit der Antragswalze zu regeln, d.h. anzupassen. Wie schon zuvor ausgeführt, hat sich überraschend und in einer Vorurteile überwindenden Weise herausgestellt, dass durch die Messung der Fadenauflage in Abhängigkeit dieser Messung erfolgender und einer Regulierung der Rotationsgeschwindigkeit der Antragswalze nicht nur eine fortlaufende und damit eine Ausschuss verringernde Qualitätssicherung bewirkt werden kann, sondern auch andere Parameter weniger genau überwacht werden müssen oder deren Schwankungen ohne zusätzlichen Eingriff in das Verfahren kompensiert werden können.

In einer Ausgestaltung umfasst der Sensor einen Plattenkondensator, wobei die Warenbahn durch das von dem Plattenkondensator erzeugte elektrische Feld transportiert wird. Dadurch kann die Messung vorteilhaft berührungslos erfolgen.

Die Walzenanordnung umfasst vorzugsweise eine Antragswalze, mittels welcher Flotte aus einem Reservoir auf die Warenbahn aufgebracht wird. Hierzu kann die Antragswalze in einen Flottenbehälter teilweise eingetaucht sein.

Weitere Merkmale, Einzelheiten und Vorteile der Erfindung ergeben sich aus den Ansprüchen und der nachfolgenden Zeichnung, in der ein Ausführungsbeispiel der erfindungsgemäßen Vorrichtung bzw. des Verfahrens dargestellt ist, ohne die Erfindung darauf einzuschränken. Es zeigt:
- Fig. 1: eine schematische Schnittansicht des erfindungsgemäßen Verfahrensablaufs.

In Figur 1 wird eine Warenbahn 3 in Richtung des lediglich als Umriss eingezeichneten Pfeils transportiert. Die textile Warenbahn 3 kann beispielsweise unmittelbar aus einem Herstellungsverfahren zugeführt werden. Mittels der Walzenanordnung 1 erfolgt der Auftrag von Flotte mittels einer rotierenden, in einem Flottenbehälter teilweise eingetauchten und damit von der Flotte 10 fortlaufend benetzten Antragswalze 2. Zur Vergrößerung der Berührfläche zwischen der Oberfläche der Antragswalze 2 und der daran berührend vorbeitransportierten, textilen Warenbahn 3 wird die Warenbahn 3 mittels zweier Leitwalzen 6 um die Antragswalze 2 teilweise herum umgelenkt. Es hat sich gezeigt, dass die Rotationsgeschwindigkeit der Antragswalze 2 eine wesentliche Größe für den Flottenauftrag ist, so dass die sich nach dem Trocknen der Warenbahn einstellende Fadenauflage besonders gut mittels einer Variation der Rotationsgeschwindigkeit der Antragswalze 2 zu regulieren ist. Nach dem Auftrag wird die textile Warenbahn 3 durch einen Trockner 5 befördert. Nach dem Trocknen wird mittels eines Sensors 4 berührungslos die Fadenauflage auf der mittels zweier Umlenkrollen 6 vertikal an dem Sensor 4 vorbei geführten Warenbahn 4 gemessen. Die vertikale Ausrichtung der Warenbahn 3 und des Sensors im vertikalen Transportabschnitt der Warenbahn stellt sicher, dass keine Verstaubung auf die Sensorfläche geraten und die Messung beeinträchtigen könnte. Das Messergebnis wird als Istwert T an die Steuer-, und Regeleinheit 9 übermittelt. Diese vergleicht den Istwert T mit einem empirisch ermittelten Sollwert S. In Abhängigkeit der Abweichung des Istwerts T vom Sollwert S wird mittels eines Stellwerts E die Rotationsgeschwindigkeit der Antragswalze 2 geregelt. Die Messung der Fadenauflage durch den Sensor 4 erfolgt fortlaufend, nahezu kontinuierlich. Nach der Messung wird die textile Warenbahn 3 zur weiteren Verarbeitung, Lagerung oder zum Transport auf eine Aufwickelrolle 8 befördert.

### Bezugszeichenliste:

- 1: Walzenanordnung
- 2: Antragswalze
- 3: textile Warenbahn
- 4: Sensor
- 5: Trockner
- 6: Leitwalzen des KissRoll-Applicators
- 7: Umlenkwalzen
- 8: Aufwickelrolle
- 9: Steuer- und Auswerteinheit
- T: Istwert
- S: Sollwert
- E: Einstellwert

## Patentansprüche

1. Verfahren zur Ausrüstung einer Warenbahn (3), bei dem die Warenbahn (3) an einer rotierenden, mit einer Flotte (10) benetzten Antragswalze (2) vorbeitransportiert wird, um die Flotte (10) auf die textile Warenbahn (3) aufzutragen,
**dadurch gekennzeichnet,**
**dass** an der weitertransportierten Warenbahn (3) die Fadenauflage an der trockenen Warenbahn fortlaufend gemessen und ausgewertet wird,
und **dass** in Abhängigkeit des Auswerteergebnisses die Rotationsgeschwindigkeit der Antragswalze (2) geregelt wird.

2. Verfahren nach Anspruch 1,
**dadurch gekennzeichnet,**
**dass** zur Messung der Fadenauflage die Wirkung der Warenbahn auf die elektrischen Eigenschaften eines Kondensators fortlaufend gemessen und ausgewertet wird.

3. Verfahren nach Anspruch 1 oder 2,
**dadurch gekennzeichnet,**
**dass** das Auswerteergebnis mit einem die gewünschte Fadenauflage charakterisierenden, empirisch ermittelten Sollwert verglichen und die Rotationsgeschwindigkeit der Antragswalze im Sinne eines Ist/Sollwertabgleichs beeinflusst wird.

4. Verfahren nach einem der Ansprüche 2 oder 3,
**dadurch gekennzeichnet,**
**dass** der Kondensator ein Plattenkondensator ist und der Plattenkondensator mit einem periodischen Speisesignal mit vorgegebener Signalform gespeist wird und ein mit der Änderung der Fadenauflage verbundene Änderung des Antwortsignals des Plattenkondensators während wenigstens einer Signalperiode an wenigstens einem diskreten Zeitpunkt abgefragt wird und der wenigstens eine diskrete Abfragewert für die Auswertung verwendet wird.

5. Verfahren nach einem der Ansprüche 1 bis 4,
**dadurch gekennzeichnet,**
**dass** bei einer Verringerung der Fadenauflage gegenüber einem Sollwert (S) die Rotationsgeschwindigkeit erhöht wird und bei einer Vergrößerung der Fadenauflage gegenüber einem Sollwert (S) die Rotationsgeschwindigkeit verringert wird.

6. Vorrichtung zur Durchführung des Verfahrens nach einem der Ansprüche 1 bis 5, die eine Walzenanordnung (1) mit einer rotierenden, mit einer Flotte (10) benetzbaren Antragswalze (2) umfasst, und mit Mitteln, mit denen eine Warenbahn (3) an der Antragswalze (2) vorbei transportierbar ist, um die Flotte (10) auf die Warenbahn (3) aufzutragen und mit einem Trockner zum Trocknen der Warenbahn,
**dadurch gekennzeichnet,**
**dass** in Transportrichtung der Warenbahn (3) nach dem Trockner ein Sensor (4) angeordnet ist, um die Fadenauflage zu messen, und eine Auswert- und Steuereinheit (9) vorgesehen ist, um in Abhängigkeit des Messergebnisses die Rotationsgeschwindigkeit der Walze (2) zu regeln.

7. Vorrichtung nach Anspruch 6,
**dadurch gekennzeichnet,**
**dass** der Sensor (4) einen Plattenkondensator umfasst, der derart angeordnet ist, dass die Warenbahn (3) durch das von dem Plattenkondensator erzeugte elektrische Feld transportiert wird.

## Claims

1. Method for finishing a material web (3), in which the material web (3) is transported past a rotating applicator roll (2) wetted with a liquor (10), in order to apply the liquor (10) to the textile web (3),
**characterized**
**in that** the thread application on the dry material web is measured and evaluated continuously on the further-transported material web (3),
and **in that** the rotational speed of the applicator roll (2) is adjusted depending on the evaluation result.

2. Method according to Claim 1,
**characterized**
**in that** in order to measure the thread application, the effect of the material web on the electrical properties of a capacitor is measured and evaluated continuously.

3. Method according to Claim 1 or 2,
**characterized**
**in that** the evaluation result is compared with an empirically determined setpoint value that characterizes the desired thread application, and the rotational speed of the applicator roll is influenced on the basis of an actual value/setpoint value comparison.

4. Method according to either of Claims 2 and 3,
**characterized**
**in that** the capacitor is a plate capacitor and the plate capacitor is fed with a periodic feed signal having a predetermined signal form, and a change in the response signal of the plate capacitor during at least one signal period, said change being associated with the change in the thread application, is requested at at least one discrete point in time, and the at least one discrete requested value is used for the evaluation.

5. Method according to one of Claims 1 to 4,
**characterized**
**in that** in the case of a reduction in the thread application compared with a setpoint value (S), the rotational speed is increased, and in the case of an increase in the thread application compared with a setpoint value (S), the rotational speed is reduced.

6. Apparatus for carrying out the method according to one of Claims 1 to 5, said apparatus comprising a roll arrangement (1) having a rotating applicator roll (2) that is wettable with a liquor (10), and having means, by way of which a material web (3) is transportable past the applicator roll (2) in order to apply the liquor (10) to the material web (3), and having a dryer for drying the material web,
**characterized**
**in that** a sensor (4) for measuring the thread application is arranged downstream of the dryer in the transport direction of the material web (3), and an evaluation and control unit (9) is provided for adjusting the rotational speed of the roll (2) depending on the measurement result.

7. Apparatus according to Claim 6,
**characterized**
**in that** the sensor (4) comprises a plate capacitor, which is arranged such that the material web (3) is transported through the electric field generated by the plate capacitor.

## Revendications

1. Procédé de finition d'une nappe de tissu (3) dans lequel la nappe de tissu (3) est transportée sur un cylindre rotatif d'amenée (2) mouillé par un bain (10) pour appliquer le bain (10) sur la nappe (3) de tissu textile,
**caractérisé en ce que**
le revêtement des fils de la nappe (3) de tissu sèche est mesuré et évalué en permanence plus loin sur la nappe du tissu et
**en ce que** la vitesse de rotation du cylindre d'amenée (2) est régulée en fonction du résultat de l'évaluation.

2. Procédé selon la revendication 1, **caractérisé en ce que** l'effet de la nappe de tissu sur les propriétés électriques d'un condensateur est mesuré et évalué en permanence pour mesurer le revêtement des fils.

3. Procédé selon les revendications 1 ou 2, **caractérisé en ce que** le résultat de l'évaluation est comparé à une valeur de consigne déterminée empiriquement et qui caractérise le revêtement souhaité des fils, la vitesse de rotation du cylindre d'amenée étant modifiée pour rendre la valeur effective égale à la valeur de consigne.

4. Procédé selon l'une des revendications 2 ou 3, **caractérisé en ce que** le condensateur est un condensateur à plaques et **en ce que** le condensateur à plaques est alimenté en un signal périodique d'alimentation d'une forme prédéterminée, une modification du signal de réponse du condensateur à plaques, liée à une modification du revêtement des fils, pendant au moins une période du signal étant demandée en au moins un instant distinct, la ou les valeurs distinctes de réponse étant utilisées pour l'évaluation.

5. Procédé selon l'une des revendications 1 à 4, **caractérisé en ce que** la vitesse de rotation est augmentée lorsque le revêtement des fils diminue par rapport à une valeur de consigne (S) et **en ce que** la vitesse de rotation est diminuée lorsque le revêtement des fils augmente par rapport à une valeur de consigne (S).

6. Dispositif en vue de l'exécution du procédé selon l'une des revendications 1 à 5, le dispositif comportant :
un système (1) de cylindre qui présente un cylindre d'amenée (2) rotatif apte à être mouillé par un bain (10) et
des moyens qui permettent de transporter une nappe de tissu (3) sur le cylindre d'amenée (2) pour appliquer le bain (10) sur la nappe de tissu (3) et
un séchoir qui sèche la nappe de tissu, **caractérisé en ce que**
un détecteur (4) est disposé après le séchoir dans la direction de transport de la nappe de tissu (3) pour mesurer le revêtement des fils et
**en ce qu'**une unité (9) d'évaluation et de commande est prévue pour réguler la vitesse de rotation du cylindre (2) en fonction du résultat de la mesure.

7. Dispositif selon la revendication 6, **caractérisé en ce que** le détecteur (4) comprend un condensateur à plaques disposé de telle sorte que la nappe de tissu (3) soit transportée dans le champ électrique produit par le condensateur à plaques.
